# EUROPÄISCHE PATENTSCHRIFT

(11) **EP 0 661 408 B1**
(45) Veröffentlichungstag und Bekanntmachung des Hinweises auf die Patenterteilung: **17.09.1997**
(21) Anmeldenummer: 94810748.7
(22) Anmeldetag: 22.12.1994
(51) Int. Cl.: E04C 3/20, E04B 1/20

(54) **Multifunktionaler Betonträger**
Multi-functional concrete girder
Poutre en béton multi-fonctionnelle

(30) Priorität: 29.12.1993 CH 3887/93
(43) Veröffentlichungstag der Anmeldung: 05.07.1995
(73) Patentinhaber: Müller, Andreas, CH-8002 Zürich (CH)
(72) Erfinder: Müller, Andreas, CH-8002 Zürich (CH)
(74) Vertreter: Feldmann, Clarence Paul

(56) Entgegenhaltungen:
- BE-A- 629 509
- DE-A- 2 026 314
- DE-A- 2 809 086
- DE-B- 1 609 626
- FR-A- 1 058 066

## Beschreibung

Die vorliegende Erfindung betrifft einen multifunktionalen, vorfabrizierten Betonträger aus Beton zur Fertigung eines Gebäudes in Skelettbauweise, welches mindestens einen Installationsturm aufweist und vertikal durch Stützen gegliedert ist.

Gebäude in Skelettbauweise zu erstellen ist seit vielen Jahren bekannt. Die ersten in Skelettbauweise erstellten Gebäude waren üblicherweise Stahlkonstruktionen. Seit etlichen Jahren stellt man jedoch auch Gebäude aus vorfabrizierten Betonelementen in Skelettbauweise auf. Die Skelettbauweise hat nicht nur den Vorteil, dass eine äusserst kurze Bauzeit realisiert werden kann, sondern hat insbesondere auch den Vorteil, dass die Raumaufteilung weitgehend frei gestaltet werden kann. Insbesondere lässt die Skelettbauweise auch die nachträgliche Aenderung der Raumaufteilung zu. So sind ausser dem Installationsturm keine örtlich gebundenen stützenden Bauelemente vorhanden, die die Raumaufteilung behindern würden. Im wesentlichen sind die lastentragenden Stützen annähernd an der Bauaussenlinie angeordnet. Folglich sind fast alle Wände, die der Raumaufteilung dienen, leicht versetzbar. Diese Bauweise hat sich insbesondere bei gewerblichen Gebäuden und Bürohäusern durchgesetzt. Die Veränderbarkeit der Raumaufteilung ist teilweise durch die Verwendung mobiler Wände noch erhöht worden.

Im Wohnungsbau hat sich jedoch diese Bauweise nur in sehr viel geringerem Ausmass durchgesetzt. Die Veränderbarkeit der Raumaufteilung wurde bisher kaum genutzt. Es wäre jedoch durchaus sinnvoll und wünschenswert, wenn die Wohnstruktur den Aenderungen der Familienstruktur angepasst werden könnte. Die Begrenzung besteht hier allerdings darin, dass bei der bekannten Skelettbauweise die Anordnung der sogenannten Nasszellen innerhalb der Struktur nicht frei ist, weil nur im Bereich anstossend am Installationsturm der Anschluss von Leitungen gesichert ist. Insbesondere auch die meistverbreitete Heizungsart mittels Radiatoren beschränkt die Veränderbarkeit der Raumstruktur. Die Verwendung von Bodenheizungen ist in der Skelettbauweise unter Verwendung von vorfabrizierten Betonelementen nicht üblich.

Die heute bekannten Skelettbausysteme, die mit Fertigbetonelementen arbeiten, sehen die Verwendung von Bauelementen aus anderen Baumaterialien nicht vor. Die Konzepte sind so ausgelegt, dass sie meist vollständig aus Beton gefertigt werden müssen. Folglich ist die Verwendung von biologischen Baustoffen, insbesondere von Holz nicht vorgesehen. Folglich wirkt die ganze Architektur eintönig.

Die vorliegende Erfindung stellt sich zur Aufgabe, einen multifunktionalen, vorfabrizierten Betonträger aus Beton zur Fertigung eines Gebäudes in Skelettbauweise zu schaffen gemäss dem Oberbegriff des Patentanspruches 1, der die vorgenannten Nachteile behebt.

Diese Aufgabe löst ein multifunktionaler Betonträger der eingangs genannten Art mit den kennzeichnenden Merkmalen des Patentanspruches 1. Weitere vorteilhafte Ausgestaltungsformen des Erfindungsgegenstandes gehen aus den abhängigen Ansprüchen 2-10 hervor, während die bevorzugte Verwendung des erfindungsgemässen multifunktionalen Betonträgers aus dem Anspruch 11 hervorgeht.

In der Zeichnung ist ein bevorzugtes Ausführungsbeispiel des erfindungsgemässen multifunktionalen Betonträgers dargestellt und in der nachfolgenden Beschreibung unter Bezug auf die Figuren beschrieben. Es zeigt:
- Figur 1: ein im Bau befindliches Gebäude in Skelettbauweise in vereinfachter Darstellung;
- Figur 2: eine perspektivische Gesamtansicht des erfindungsgemässen multifunktionalen Betonträgers und
- Figur 3: einen vertikalen Querschnitt durch den Deckenaufbau eines in Skelettbauweise erstellten Gebäudes im Bereiche des multifunktionalen Betonträgers.

Aus der vereinfachten Darstellung gemäss der Figur 1 erkennt man ein Gebäude, das in Skelettbauweise erstellt wird. Das gesamthaft mit 1 bezeichnete Gebäude weist einen Installationsturm 2 auf, an dem anschliessend auf jedem Stockwerk die untereinander kommunizierenden multifunktionalen Betonträger 10 ersichtlich sind. Die Betonträger 10 werden durch die Stützen 3 getragen. Diese bestimmen somit die vertikale Gliederung. Am Installationsturm 2 erkennt man Auflager 4, die zur Verbindung mit den multifunktionalen Betonträgern 10 dienen. Diese Auflager können vorspringend oder einspringend am Installationsturm 2 angebracht sein. Direkt unterhalb der Auflager 4 erkennt man Kommunikationsöffnungen 5, über die die multifunktionalen Betonträger 10 mit dem Installationsturm 2 kommunizierend verbunden sind.

Der weiter oben bereits genannte multifunktionale Betonträger, der gesamthaft mit 10 bezeichnet ist, ist in der Figur 2 in seiner gesamten Länge perspektivisch dargestellt. Obwohl das hier gezeigte Ausführungsbeispiel absolut geradlinig verläuft, ist dies selbstverständlich nicht zwingend. Vielmehr ist es sinnvoll, solche Elemente auch als Eckelemente zu gestalten, wobei dann der Träger um seine Längsachse in der horizontalen Ebene um einen gewünschten Winkel abgewinkelt verläuft. Ueblicherweise wird dies ein Winkel von 90° sein, doch prinzipiell kann dies ein beliebiger Winkel von 0-120° sein. Dabei ist es selbstverständlich auch möglich, dass diese Winkelbildung durch eine entsprechende Krümmung realisiert wird, wobei hier wiederum die Krümmung der Längsachse in der horizontalen Ebene erfolgt und einen Bogenwinkel von 0-120° aufweisen kann.

Grundsätzlich besteht der multifunktionale Betonträger 10 aus einer im verlegten Zustand mindestens annähernd horizontal verlaufenden Längsplatte 11, auf der vertikal nach oben gerichtete, untereinander parallel verlaufende Längsrippen 12-14 einstückig damit angebracht sind. Diese drei parallelen Längsrippen 12, 13 und 14 sind so angeordnet, dass lediglich eine Längsrippe 12 bündig mit der Aussenkante der Längsplatte 11 verläuft. Zwei weitere, im Querschnitt verdickte Längsrippen 13 und 14 sind bezüglich der anderen, äusseren Längskante der Längsplatte 11 nach innen versetzt angeordnet. Die äussere, verdünnte Längsrippe 12 bildet mit der ihr benachbarten, parallel verlaufenden, verdickten Längsrippe 13 einen relativ breiten Kanal, den Warmluftkanal 15. Die dritte Längsrippe 14, die etwa mittig zwischen der anderen äusseren Längskante der Längsplatte 11 und der vorher genannten verdickten Längsrippe 13 angeordnet ist, definiert mit letzter zusammen einen Leitungskanal 16. Der Leitungskanal 16 ist hier schmäler dargestellt als der Warmluftkanal 15. Der noch verbleibende freie, entlang der zweiten Längskante verlaufende Auflagebereich der Längsplatte 11 bildet eine Deckenbalkenauflage 17. Der Lüftungskanal 15 lässt sich mittels Abdeckplatte 20 abdecken. Die Abdeckplatten 20 bestehen aus tragfesten Trittplatten 21, an denen in den Warmluftkanal 15 hineinragende Wärmeleitrippen 22 angebracht sind. Die Breite der Trittplatten 21 ist so bemessen, dass sie mindestens teilweise die benachbarten Längsrippen 12 und 13 überlappen. Aus praktischen Gründen ist nicht eine einzige Abdeckplatte 20 entsprechend der Länge des multifunktionalen Betonträgers 10 vorgesehen, sondern der Warmluftkanal 15 wird durch mehrere aneinander stossende Abdeckplatten 20 abgedeckt.

Aus der Figur 3 ist die erfindungsgemässe Verwendung des multifunktionalen Betonträgers 10, der hier im Querschnitt ersichtlich ist, erkennbar. Wiederum ersieht man deutlich die Längsplatte 11 sowie die randständige dünnere Längsrippe 12 und die beiden dickeren Längsrippen 13 und 14, die jedoch, um die Zeichnung nicht übermässig zu belasten, hier nicht beschriftet sind. Der Warmluftkanal 15 ist mit den vorher beschriebenen Abdeckplatten 20 abgedeckt. Zwischen der Abdeckplatte 20 und dem multifunktionalen Betonträger 10 sind im Bereich der Auflageflächen Trittschalldämmungen 23 eingelegt. Diese haben gleichzeitig noch eine dichtende Funktion. Zwischen den beiden verdickten Längsrippen erkennt man den verbleibenden Leitungskanal 16, in dem hier eine Abwasserleitung 7 eingezeichnet ist. Die Tiefe des Leitungskanales 16 ist so ausgelegt, dass die Abwasserleitung 7 mit einem vorschriftsmässigen Gefälle darin verlegt werden kann. Dies ist durch die strichlinierte höhere Position 7' der Abwasserleitung dargestellt. Auf der Deckenbalkenauflage 17, direkt angrenzend an die zweite verdickte Längsrippe verlaufen senkrecht zur Längsachse des multifunktionalen Betonträgers 10 Deckenbalken 6 weg. Die erfindungsgemässe Konstruktion erlaubt nun auch die Verwendung von Deckenbalken 6 beispielsweise aus Holz. Dies ist jedoch keineswegs zwingend. Die Deckenbalken 6 können auch bei dieser Konstruktion aus Stahl, Beton oder einem anderen bekannten Baumaterial gefertigt sein. Auf den Deckenbalken 6 aufliegend verläuft die eigentliche Bodenplatte 24, die sich mindestens bis auf die angrenzende verdickte Längsrippe erstreckt. Die Oberfläche der Bodenplatte 24 wird so dimensioniert, dass sie mindestens annähernd, vorzugsweise jedoch genau mit der Oberfläche der Abdeckplatten 20 fluchtet. Auch hier ist wiederum zwischen der Bodenplatte 24 und der äussersten verdickten Rippe eine Trittschalldämmung eingelegt. Die verbleibende Oeffnung oberhalb des Leitungskanals 16 dient als Serviceöffnung 28. Die Serviceöffnung 28 kann selbstverständlich wiederum mit entsprechenden deckelartigen Elementen abgeschlossen sein. Im Endausbau wird über das Gesamte eine Bodenabdeckung 26 angebracht. Ebenso kann auf der Unterseite eine Deckenbeschichtung 27, beispielsweise ein Abrieb angebracht sein. Dies trifft jedoch nicht zu, wenn die Deckenbalken 6 aus Holzelementen gefertigt sind. In diesem Fall kann man sie als dekorative Sichtelemente belassen.

In dieser Darstellung gemäss der Figur 3 erkennt man auch, dass die Längsplatte 11 nicht überall die gleiche Dicke aufweist. So ist hier der Bereich unterhalb des Leitungskanals 16 mit einer Verdickung 18 versehen, von der aus verjüngte Teile 19 nach aussen ragen. Im Anschlussbereich am Installationsturm 2 kann nun der verjüngte Auflageteil 17, 19 in den oder auf den entsprechenden Auflagern 4 für den Betonträger aufliegen. Ueber die Kommunikationsöffnungen 5 lassen sich dann Verbindungen mit dem Leitungskanal 16 beziehungsweise mit dem Warmluftkanal 15 herstellen.

Bei der erfindungsgemässen Verwendung des multifunktionalen Betonträgers verlaufen diese auf jedem Stockwerk entlang der Gebäudeaussenlinie und sind untereinander geschlossen miteinander kommunizierend. Gleichzeitig kommunizieren diese Elemente ebenfalls, wie bereits besprochen, mit dem Installationsturm 2. Damit werden durch den multifunktionalen Betonträger sämtliche eingangs gestellten Aufgaben in einfachster Weise optimal gelöst.

## Patentansprüche

1. Multifunktionaler, vorfabrizierter Betonträger (10) aus Beton zur Fertigung eines Gebäudes (1) in Skelettbauweise, welches mindestens einen Installationsturm (2) aufweist und vertikal durch Stützen (3) gegliedert ist, dadurch gekennzeichnet, dass die von den Stützen (3) getragenen und mit dem Installationsturm (2) kommunizierend verbindbaren, multifunktionalen Betonträger (10) einteilig aus einer tragenden Längsplatte (11) mit drei parallelen, mindestens annähernd gleich hohen vertikalen Längsrippen (12,13,14) bestehen, die auf der Längsplatte zwei aneinander grenzende Kanäle (15,16) und eine einseitig begrenzte Deckenbalkenauflage (17) definieren, wobei der eine Kanal als Warmluftkanal (15), der andere als Leitungskanal (16) konzipiert ist.

2. Multifunktionaler Betonträger nach Anspruch 1, dadurch gekennzeichnet, dass der als Warmluftkanal (15) konzipierte Kanal mit auflegbaren Abdeckplatten (20) verschliessbar ist.

3. Multifunktionaler Betonträger nach Anspruch 2, dadurch gekennzeichnet, dass die Abdeckplatten (20) mit mehreren, in den Warmluftkanal (15) ragenden Wärmeleitrippen (22) versehen sind.

4. Multifunktionaler Betonträger nach Anspruch 1, dadurch gekennzeichnet, dass der Leitungskanal (16) so dimensioniert ist, dass er zumindest eine Abwasserleitung (7) aufzunehmen vermag.

5. Multifunktionaler Betonträger nach Anspruch 1, dadurch gekennzeichnet, dass die Höhe der drei parallelen Längsrippen (12,13,14) mindestens der Höhe der auf der Auflage (17) zu liegen kommenden Deckenbalken (6) entspricht.

6. Multifunktionaler Betonträger nach Anspruch 1, dadurch gekennzeichnet, dass die die Deckenbalkenauflage (17) vertikal begrenzende Längsrippe (14) die Bodenfläche abstützt.

7. Multifunktionaler Betonträger nach Anspruch 1, dadurch gekennzeichnet, dass die beiden den Leitungskanal (16) begrenzenden Längsrippen (13,14) eine grössere Breite als die dritte, nur den Warmluftkanal (15) begrenzende Rippe (12) aufweisen.

8. Multifunktionaler Betonträger nach Anspruch 1, dadurch gekennzeichnet, dass die tragende Längsplatte (11) des Betonträgers (10) mindestens im Bereich des Leitungskanals (16) nach unten verdickt (18) ist.

9. Multifunktionaler Betonträger nach Anspruch 1, dadurch gekennzeichnet, dass er bezüglich der Längsachse in der horizontalen Ebene um einen Winkel von 0°-120° abgewinkelt verläuft.

10. Multifunktionaler Betonträger nach Anspruch 1, dadurch gekennzeichnet, dass er bezüglich der Längsachse in der horizontalen Ebene um einen Winkel von 0°-120° gebogen verläuft.

11. Verwendung des multifunktionalen Betonträgers nach mindestens einem der Ansprüche 1-8, dadurch gekennzeichnet, dass diese auf jedem Stockwerk entlang der Gebäudeaussenlinie verlaufend angebracht werden und auf jedem Stockwerk untereinander kommunizierend mit dem Installationsturm in Verbindung stehen.

## Claims

1. A multifunctional, prefabricated concrete carrier (10) of concrete for constructing a skeletal building (1), which has at least one installation tower (2) and is vertically divided by pillars (3), characterised in that the multifunctional concrete carrier (10), carried by the pillars (3) and connectable in communicating manner with the installation tower (2), is made in one piece from a supporting longitudinal plate (11) with three parallel, at least approximately equal height, vertical longitudinal ribs (12, 13, 14), which on the longitudinal plate define two mutually bounding ducts (15, 16) and a one-sided limited overhead beam support (17), one duct being designed as a hot air duct (15) and the other as a line duct (16).

2. A multifunctional concrete carrier according to claim 1, characterised in that the duct designed as a hot air duct (15) is closable with place-on cover plates (20).

3. A multifunctional concrete carrier according to claim 2, characterised in that the cover plates (20) are provided with several heat conducting ribs (22) projecting into the hot air duct (15).

4. A multifunctional concrete carrier according to claim 1, characterised in that the line duct (16) is so dimensioned that it can at least receive a sewer pipe (17).

5. A multifunctional concrete carrier according to claim 1, characterised in that the height of the three parallel longitudinal ribs (12, 13, 14) at least corresponds to the height of an overhead beam (6) placed on the support (17).

6. A multifunctional concrete carrier according to claim 1, characterised in that the longitudinal rib (14) vertically defining the overhead beam support (17) supports the bottom surface.

7. A multifunctional concrete carrier according to claim 1, characterised in that the two longitudinal ribs (13, 14) bounding the line duct (16) have a greater width than the third rib (12) only bounding the hot air duct (15).

8. A multifunctional concrete carrier according to claim 1, characterised in that the supporting longitudinal plate (11) of the concrete carrier (10) is downwardly thickened (18) at least in the area of the line duct (16).

9. A multifunctional concrete carrier according to claim 1, characterised in that, with respect to the longitudinal axis, it is angled in the horizontal plane by an angle of 0 to 120°.

10. A multifunctional concrete carrier according to claim 1, characterise in that, with respect to the longitudinal axis, it is curved in the horizontal plane by an angle of 0 to 120°.

11. Use of the multifunctional concrete carrier according to at least one of the claims 1 to 8, characterised in that it is fitted on each floor along the building outline and on each floor is connected in mutually communicating manner to the installation tower.

## Revendications

1. Poutre préfabriquée, multi-fonctionnelle (10), en béton, pour la réalisation d'un édifice (1) construit sur la base d'une ossature, lequel présente au moins une tour (2) d'installations, et est divisé verticalement par des piliers (3), caractérisée en ce que les poutres en béton multi-fonctionnelles (10) supportées par les piliers (3) et pouvant être reliées de manière communicante à la tour (2) sont réalisées en une seule pièce et constituées d'une plaque longitudinale portante (11) comportant trois nervures longitudinales verticales (12, 13, 14), parallèles, et au moins approximativement de même hauteur, lesquelles nervures définissent sur la plaque longitudinale deux canaux adjacents (15, 16) et un appui (17) limité d'un côté pour les solives, l'un des canaux étant conçu pour servir de canal à air chaud (15), et l'autre pour servir de canal (16) recevant les conduites.

2. Poutre en béton multi-fonctionnelle selon la revendication 1, caractérisée en ce que le canal conçu pour servir de canal à air chaud (15) peut être fermé en posant dessus des plaques de recouvrement (20).

3. Poutre en béton multi-fonctionnelle selon la revendication 2, caractérisée en ce que les plaques de recouvrement (20) sont munies de plusieurs nervures (22) thermo-conductrices, qui pénètrent dans le canal à air chaud (15).

4. Poutre multi-fonctionnelle en béton selon la revendication 1, caractérisée en ce que le canal réservé aux conduites (16) est dimensionné de telle sorte qu'il peut recevoir au moins une conduite d'évacuation (7) des eaux usées.

5. Poutre multi-fonctionnelle en béton selon la revendication 1, caractérisée en ce que la hauteur des trois nervures longitudinales parallèles (12, 13, 14) correspond au moins à la hauteur des solives (6) venant s'appuyer sur l'appui (17).

6. Poutre multi-fonctionnelle en béton selon la revendication 1, caractérisée en ce que la nervure longitudinale (14), qui délimite verticalement l'appui (17) des solives, sert de renfort à la surface du plancher.

7. Poutre multi-fonctionnelle en béton selon la revendication 1, caractérisée en ce que les deux nervures longitudinales (13, 14) qui délimitent le canal (16) des conduites, présentent une largeur supérieure à celle de la troisième nervure (12) qui ne délimite que le canal réservé à l'air chaud (15).

8. Poutre multi-fonctionnelle en béton selon la revendication 1, caractérisée en ce que la plaque longitudinale (11) de la poutre en béton (10) présente une surépaisseur (18) dirigée vers le bas, au moins dans la région du canal (16) des conduites.

9. Poutre en béton multi-fonctionnelle selon la revendication 1, caractérisée en ce qu'elle s'étend dans le plan horizontal en formant un coude de 0 à 120° par rapport à son axe longitudinal.

10. Poutre en béton multi-fonctionnelle selon la revendication 1, caractérisée en ce qu'elle s'étend dans le plan horizontal en formant un arc de 0 à 120° par rapport à son axe longitudinal.

11. Utilisation de la poutre en béton multi-fonctionnelle selon au moins l'une des revendications 1 à 8, caractérisée en ce que lesdites poutres sont fixées à chaque étage de l'édifice, le long de la ligne extérieure de celui-ci et qu'elles sont en liaison à chaque étage avec la tour d'installations, de manière à communiquer mutuellement entre elles.
